# FASCICULE DE BREVET EUROPEEN

(11) **EP 0 889 180 B1**
(45) Date de publication et mention de la délivrance du brevet: **03.04.2002**
(21) Numéro de dépôt: 98420112.9
(22) Date de dépôt: 01.07.1998
(51) Int. Cl.: E04H 15/48, E04H 15/40

(54) **Dispositif connecteur d'arceaux de tente**
Verbindungseinrichtung für Zeltbögen
Connecting device for tent arches

(30) Priorité: 04.07.1997 FR 9708759; 30.10.1997 FR 9713883
(43) Date de publication de la demande: 07.01.1999
(73) Titulaire: Manufacture Stephanoise De Transformations Textiles M.S.T.T., (SA Conseil d'Administration), 42000 Saint Etienne (FR)
(72) Inventeur: Vernay, Jaques, 42480 La Fouillouse (FR)
(74) Mandataire: Dupuis, François

(56) Documents cités:
- EP-A- 0 248 540
- EP-A- 0 507 012
- EP-A- 0 563 464
- DE-A- 3 631 381

## Description

L'invention se rattache au secteur technique des arceaux de tente et en particulier les tentes formant dôme avec arceaux incorporés.

Il est connu de réaliser des arceaux sous forme de segments creux intérieurement et s'emboîtant les uns dans les autres par leur extrémité. Pour permettre une liaison entre les segments et faciliter leur stockage, il est d'usage courant d'insérer à l'intérieur des segments près de leurs extrémités, un moyen élastique d'assemblage et de rappel du type ressort dont une extrémité est fixée à l'un des segments et l'autre au segment adjacent. De par l'élasticité du moyen de rappel, on peut très facilement définir les segments constitutifs de l'arceau, c'est-à-dire les rabattre les uns contre les autres en vue d'un stockage ou insertion dans un sac de rangement. Ce montage simple présente néanmoins des inconvénients qui sont inhérents à la nature des matériaux constituant les segments d'arceaux. Ceux-ci sont soit en fibre de verre, soit en aluminium.

Si l'arceau réalisé en fibre de verre offre certains avantages notamment un prix de fabrication très compétitif, il présente certains inconvénients liés tout d'abord à la fragilité de chacun de ces segments car le trou intérieur crée une amorce de rupture et les sollicitations et efforts sont importants. Il est par ailleurs nécessaire d'utiliser des connecteurs métalliques desdits segments entraînant des coûts d'assemblage élevés.

Pour les arceaux en aluminium, leurs avantages sont leur légèreté, leur finition, et leur bon glissement dans la gaine du tissu de la toile de tente, car aucune surépaisseur ou jonction n'apparaît. Le montage est par ailleurs rapide. L'inconvénient majeur reste essentiellement son prix de revient.

Un dispositif ayant toutes les caractéristiques du préambule de la revendication 1 est decrit dans le document DE 3631381 A.

Le but recherché selon la demande était de concevoir un nouveau dispositif de connection des segments d'arceaux entre eux pouvant allier les caractéristiques et avantages de chacune des techniques connues tout en permettant un assemblage rapide.

Un autre but recherché selon l'invention était de réaliser un dispositif connecteur permettant un assemblage rapide des segments d'arceaux dans des tentes de camping constituées d'une toile en polyamide ou polyester ou coton tendu sur des arceaux semi-circulaires permettant une mise en tension rapide et immédiate de la tente lors du montage et permettant, lors du démontage, un rassemblement des segments d'arceaux sans risque de perte.

Selon une première caractéristique, le dispositif connecteur est remarquable en ce qu'il comprend deux composants qui sont suceptibles de s'accoupler l'un dans l'autre dans une configuration et liaison en forme de genouillère permettant un positionnement desdits composants soit dans un plan vertical ou en prolongement correspondant au montage et mise en tension des segments d'arceaux, soit en étant basculés correspondant à une position de pliage desdits segments,
et en ce que le composant mâle présente de part et d'autre de sa partie médiane une partie recevant l'extrémité du segment supérieur et à l'opposé un bras de grande longueur agencé avec des moyens permettant son articulation sur le second composant et son verrouillage en position,
et en ce que le composant femelle présente de part et d'autre d'une partie médiane d'un côté des moyens permettant la fixation d'un segment inférieur et de l'autre une forme en chape présentant une configuration en V avec intérieurement une lumière oblongue ayant une configuration en V et autorisant le positionnement, la course en déplacement du bras du premier composant et son pivotement.

Ces caractéristiques et d'autres encore ressortiront bien de la suite de la description.

Pour fixer l'objet de l'invention illustré d'une manière non limitative aux figures des dessins où :
- La figure 1 est une vue à caractère schématique illustrant une tente dôme incluant des arceaux selon l'invention, avec leur dispositif de connection.
- La figure 2 est une vue à grande échelle avant montage illustrant le dispositif connecteur dans une première variante de réalisation.
- La figure 3 est une vue en plan illustrant le dispositif connecteur après montage dans une position d'assemblage.
- La figure 4 est une vue montrant le désengagement d'un segment pour le démontage de l'arceau après basculement.
- La figure 5 est une vue des segments repliés.
- La figure 6 est une vue en variante de la réalisation selon la figure 5 en position avant montage.
- La figure 7 est une vue selon la figure 6 en position après montage.
- La figure 8 est une vue à grande échelle en perspective illustrant séparément les deux éléments du dispositif connecteur selon l'invention, dans une variante de réalisation.
- La figure 9 est une vue de face illustrant les deux éléments du connecteur en position désaccouplée de stockage.
- La figure 10 est une vue de face illustrant les deux éléments du connecteur en cours de positionnement.
- La figure 11 est une vue de face en coupe partielle illustrant les deux éléments du connecteur en position de montage et de verrouillage.
- La figure 12 est une vue en coupe considérée suivant la ligne 12-12 de la figure 11, montrant le guidage en verrouillage des deux éléments.
- La figure 13 est une vue en coupe considérée suivant la ligne 13-13 de la figure 12, illustrant le profil particulier en section des segments et de leur logement dans les éléments du connecteur.

Afin de rendre plus concret l'objet de l'invention, on le décrit maintenant d'une manière non limitative illustrée aux figures des dessins.

Les arceaux sont référencés dans leur ensemble par (1) et sont réalisés en tout matériau, fibres de verre ou aluminium ou autres, et ont pour fonction d'assurer la mise en tension et développement d'une tente (2) sous forme d'igloo ou tunnel par exemple. Ces arceaux (1) comprennent une pluralité de segments (1a) susceptibles de s'accoupler les uns par rapport aux autres à l'aide d'un dispositif connecteur référencé dans son ensemble par (3), tout en permettant une orientation angulaire radiale du segment supérieur par rapport au segment inférieur.

Ce dispositif connecteur (3) est réalisé selon l'invention avec deux composants (4 - 5) qui sont susceptibles de s'accoupler l'un dans l'autre en permettant un positionnement desdits composants soit dans un plan vertical ou en prolongement correspondant au montage et mise en tension des segments d'arceaux, soit en étant basculés correspondant à une position de pliage desdits segments, l'un (5) des composants recevant un moyen (6) libre en rotation permettant d'adapter les orientations angulaires desdits segments les uns par rapport aux autres.

Lesdits composants (4 - 5) sont accouplés dans une configuration et liaison en forme de genouillère permettant les fonctions précitées. Ces deux composants sont réalisés de préférence en matière plastique moulés par injection. Ces composants sont agencés avec des formes particulières permettant respectivement le montage des extrémités des segments d'arceaux à joindre, leur articulation et leur verrouillage en position.

Un premier composant (4) présente, dans sa partie médiane, une forme en disque (4a) avec, d'un côté, une partie tubulaire (4b), creuse intérieurement, susceptible de recevoir l'extrémité (1a1) du segment (1a) supérieur. A l'opposé, ce composant (4) présente un bras (4c) de grande longueur disposé axialement dans le plan médian longitudinal du composant, et agencé à son extrémité libre (4cl) avec deux doigts (4d) en saillie perpendiculaire au plan dudit bras. Ces doigts (4d) ont une conformation cylindrique par exemple. A la base dudit bras, sont prévus deux autres doigts (4e) de forme similaire qui ont pour fonction d'assurer une verrouillage en position sur l'autre composant (5). Ces doigts (4e) en saillie sont légèrement en déport avant du disque central avec une plate-forme support (4f) à pans obliques. La partie inférieure du bras a une forme de quille (4g) de bateau évitant un blocage des deux composants lors du dépliage.

Le second composant (5) du dispositif connecteur est aménagé et profilé pour permettre, d'une part, l'insertion et le verrouillage du premier composant (4) et l'articulation de ce dernier et, d'autre part, pour permettre le positionnement et l'insertion d'un manchon pivot (6) susceptible de constituer la base de réception de l'extrémité (1a2) du segment (1a) consécutif de l'arceau. Plus particulièrement, le composant (5) comprend une base en forme de disque (Sa) prolongée d'un côté par une forme profilée formant chape (5b) avec deux flasques (5b1) définissant entre eux un intervalle (5c) pour le positionnement et la pénétration du bras (4c) du premier composant (4). L'orientation desdits flasques est établie dans une configuration en V, lesdits flasques présentant intérieurement une lumière oblongue (5i) suivant le même profil que lesdits flasques et définissant ainsi la course de déplacement du bras (4c) du premier composant. La base (5d) de la partie chape se situe dans le prolongement axial longitudinal dudit composant ou sous un angle de 2 à 5° dudit composant (figures 3 et 5) avec ensuite une orientation en oblique selon une angulation pouvant être de l'ordre de 40 à 60 degrés environ par rapport à l'axe médian longitudinal du composant (5). Par ailleurs, il est conformé dans le prolongement de la base une forme complémentaire (Se) formant logement susceptible de recevoir les doigts (4e) établis sur le premier composant. Cette forme (5e) en logement est établie de différentes manières et par exemple avec un col (5f) permettant une fixation par clipsage du premier composant. La sortie du logement (5e) est établie avec des pans obliques susceptible de constituer des plans d'appui des formes à pans obliques correspondantes et complémentaires établis sur l'autre composant.

Lesdites lumières (5i) permettent le passage et le déplacement des doigts (4d) établis en extrémité du bras (4c) précité, de façon à faire basculer en position le premier composant.

De l'autre côté de sa partie discale, le second composant (5) est agencé avec des formes en languettes (5g) de prolongement après un bossage (5h) ou similaire qui vient en débordement du disque médian. Le bossage et ses languettes sont susceptibles de s'engager dans un manchon ou pivot (6). Ce pivot (6) présente intérieurement une collerette (6a) avec un rainurage intérieur (6b) permettant le positionnement et la fixation des extrémités formant doigts (5g1) desdites languettes. Ladite collerette (6a) se situe en retrait d'un alésage intérieur (6c) qui vient coiffer la partie bossage (5h) du second composant en permettant ainsi la rotation dudit manchon pivot (6) par rapport au second composant (5). Par ailleurs, ledit manchon-pivot présente, à l'opposé du premier alésage, une autre chambre intérieure (6d) susceptible de recevoir l'extrémité (1a1) du segment (1a) de l'arceau. Des moyens de butée (6e) en saillie sont établis dans ladite seconde chambre auprès desquels vient en butée l'extrémité du segment.

Ainsi, en se référant aux dessins et en particulier aux figures 3, 4 et 5, le dispositif connecteur est mis en oeuvre de la manière suivante :

En phase initiale, le premier composant (4) est introduit par son bras (4c) et ses doigts (4d) avant dans l'intervalle formé entre les flasques du second composant (5) de manière à pouvoir coulisser à travers les lumières précitées. La configuration des flasques formant chape est de nature à constituer une genouillère. Lorsque ce premier composant (4) est ainsi positionné, il est ensuite basculé au fond des lumières, c'est-à-dire vers la zone médiane du second composant (5) entraînant alors une orientation du premier composant (4) dans un plan d'alignement sensiblement axial à l'autre. Les doigts formés sur le bras près de la zone formant disque viennent alors s'ajuster dans les échancrures établies sur le second composant en venant se clipser par exemple, et en assurant un verrouillage en position. Dans sa partie basse, le second composant (5) reçoit le manchon-pivot (6) qui est maintenu à son tour par clipsage des languettes (5g) dans ledit manchon-pivot. Le segment d'arceau inférieur est alors positionné dans ledit manchon-pivot et l'on obtient ainsi une structure fixe permettant la réalisation de l'arceau souhaité. Plusieurs dispositifs connecteurs du type précité peuvent ainsi être disposé pour la constitution de l'arceau en respectant les dimensions volumétriques de la tente.

En cas de démontage, il suffit à l'opérateur de prévoir le déverrouillage du premier composant du premier segment, de manière à faire pivoter le second composant à la manière d'une genouillère pour permettre une juxtaposition en parallèle et jointe des segments d'arceaux comme représenté par exemple à la figure 6.

Sans sortir du cadre de l'invention, le montage du premier composant (4) sur le deuxième composant (5) peut s'effectuer d'une manière sensiblement différente mais équivalente, sans verrouillage particulier. Dans ce cas, la zone de réception des doigts du premier composant est conformé sous une forme cylindrique (5m) sans étranglement. Le fond de la chape réceptrice des flasques est susceptible de recevoir un moyen de rappel élastique (8) dont une extrémité (8a) est fixée ou noyée dans l'épaisseur du disque médian. Dans cette configuration, la mise en place du premier composant (4) s'effectue de la manière décrite précédemment avec pour seule différence que les doigts (4c) viennent en appui élastique en comprimant le ressort (8), tandis que les doigts (4e) viennent s'insérer dans le logement (5m) correspondant précité. Il y a mise en tension du segment supérieur à la suite des différents montages successifs des segments d'arceaux. Lors du déverrouillage, l'enlèvement du segment supérieur permet de libérer la tension des ressorts du premier composant qui bascule dans les conditions décrites précédemment.

On se réfère maintenant aux figures 8 à 13 relatives à une autre variante.

La liaison entre les segments (1a) et les éléments du dispositif connecteur s'opère par emmanchement serré entre l'extrémité (1a1) du segment et un alésage (9-10) réalisé dans une portée de forme générale cylindrique (9-10) de chaque élément connecteur (9-10) ;

Afin d'augmenter la rigidité des arceaux tout en leur conservant leur capacité de déformation élastique, on prévoit d'indexer en rotation les segments par rapport à leur logement, cela par un profil en section des deux pièces présentant au moins un méplat, et de préférence deux méplats opposés (9c-10c).

Le ou les méplats (9c-10c) ont pour but d'augmenter la résistance à la torsion de l'arceau, et de ce fait, entraîner un positionnement automatique des connecteurs dans un plan vertical. Ils sont établis parallèlement à l'axe fictif de flexion des segments.

L'élément mâle (9) présente à l'opposé de la portée cylindrique (9b) et au delà d'une collerette médiane (9d), une portée étagée (9e) dont l'extrémité inférieure reçoit en deux points diamétralement opposés des pions (9f) qui, en relation avec des lumières orientées de guidage (10d) établies sur les ailes d'une chape (10e), constituent l'articulation à genouillère autorisant un pivotement à 180° des deux éléments entre eux, entre une position en alignement (figure 11) en vue du dressage de la tente avec les segments, et une position repliée par rabattement (figure 9) en vue du stockage sous un encombrement réduit, cela sans démontage.

La portée étagée (9e) a un profil en section semi-circulaire (9e1) du côté du fond (10e1) de la chape (10e) de même profil et un profil méplat (9e2) du côté opposé pour s'engager par son extrémité étagée (9e3) dans un évidement (10f) formé par le fond (10e1) de la chape et une languette (10g) à l'opposé, cela afin d'augmenter le guidage et donc la rigidité.

Dans le même but d'augmenter la rigidité et le guidage de l'assemblage, l'élément mâle (9) présente immédiatement sous la collerette médiane (9d) deux saillies profilées et opposées (9g), avantageusement de forme trapézoïdale destinées à coopérer, lors de l'assemblage, avec deux évidements de forme complémentaire (10h) établis sur les parois internes de la chape (10e).

D'autre part, la collerette (9d) présente en alignement avec le méplat (9e2), un méplat (9d1) afin qu'en position d'assemblage et de verrouillage, la collerette et le méplat (9d1) soient encastrés dans une échancrure (10i) de la chape en constituant ainsi à la suite des faces de butée (10j) lors de la flexion des segments.

Enfin, le verrouillage en position est avantageusement obtenu en fin de course par aménagement de la partie inférieure des lumières (10d) sous la forme d'au moins une saillie (10d1) permettant le passage en force des pions d'articulation (9f) puis leur retenue au fond des lumières.

Ainsi, par la combinaison, du verrouillage des pions (9f) dans les lumières, du guidage de la portée cylindro-méplate (9e) dans l'évidement (10f) et de la position en retrait du méplat (9d1) de la collerette contre les butées (10j), on obtient une rigidité maximum de l'assemblage, avec un effet de poutre de l'ensemble.

D'autre part, le guidage des éléments connecteurs dans la gaine de la tente est amélioré du fait de l'alignement des pièces et des formes compactes et arrondies des éléments connecteurs. Enfin, le montage ou le démontage de la tente est rapide et aisé.

L'invention présente de nombreux avantages. Elle permet d'utiliser des segments d'arceaux réalisés en matière plastique type fibre de verre, sans nuire à la fragilité de ceux-ci. Les segments peuvent être en d'autres matériaux tels qu'aluminium, le cas échéant.

L'invention permet d'obtenir :
- un montage très rapide des arceaux de la tente avec un gain de légèreté suivant le type de matériaux des segments ;
- une résistance à l'écrasement et au pliage, supérieure suivant le type de matériaux des segments ;
- un remplacement très facile des éléments cassés (connecteurs ou segments).

Le dispositif connecteur offre d'autres avantages. En considérant les segments d'arceaux prépositionnés dans la doublure de la tente, l'emboîtement automatique des différents segments dans le dispositif connecteur précité permet, avec une tension appropriée, le redressement de la tente. La suppression de la tension sur les segments d'arceaux provoque le désemboîtement automatique desdits segments dans la doublure permettant ainsi le pliage global et rapide de la tente en évitant l'opération manuelle de démontage des tubes.

## Revendications

1. Dispositif connecteur d'arceaux de tente comprenant deux composants (4-5) (9-10) qui sont susceptibles de s'accoupler l'un dans l'autre dans une configuration et liaison en forme de genouillère permettant un positionnement desdits composants soit dans un plan vertical ou en prolongement correspondant au montage et mise en tension des segments d'arceaux, soit en étant basculés correspondant à une position de pliage desdits segments,
le composant mâle (4-9) présentant de part et d'autre de sa partie médiane d'un coté une partie recevant l'extrémité du segment supérieur et de l'autre un bras de grande longueur agencé avec des moyens permettant son articulation sur le composant femelle (5-10) et son verrouillage en position,
et le composant femelle (5-10) présentant de part et d'autre d'une partie médiane d'un côté des moyens permettant la fixation d'un segment inférieur, **caractérisé en ce que** le composant femelle présente de l'autre coté de sa partie mediane une forme en chape (5b-10d) présentant une configuration en V avec intérieurement une lumière oblongue ayant une configuration en V et autorisant le positionnement, la course en déplacement du bras du premier composant et son pivotement.

2. Dispositif connecteur selon la revendication 1, **caractérisé en ce que** le premier composant (4) présente, dans sa partie médiane, une forme en disque (4a) avec, d'un côté, une partie tubulaire (4b) creuse intérieurement recevant l'extrémité (1a1) du segment (1a) supérieur, ledit composant présentant à l'opposé un bras (4c) de grande longueur agencé à son extrémité libre, avec deux doigts (4d) en saillie s'ajustant sur le composant (5) dans sa partie basse et des doigts (4e) en déport avant du disque central pour assurer l'articulation sur le second composant et le verrouillage en position.

3. Dispositif connecteur selon les revendications 1 et 2, **caractérisé en ce que** le second composant (5) comprend un disque central (5a) avec, d'un côté, des moyens permettant la mise en place et la fixation à rotation libre d'un manchon-pivot (6) récepteur de l'extrémité (1a2) du segment (1a) consécutif de l'arceau et, de l'autre côté, une forme en chape (5b) profilée pour autoriser le guidage, le basculement et le positionnement du bras (4c) du composant (4), ladite chape étant agencée avec un logement autorisant le positionnement et le verrouillage des doigts (4e) établis sur le composant (4).

4. Dispositif connecteur selon la revendication 3, **caractérisé en ce que** la base (5d) de la chape se situe dans le prolongement axial longitudinal dudit composant ou sous un angle de 2 à 5° dudit composant, avec un prolongement sous forme d'un logement (5e) susceptible de recevoir en verrouillage les doigts (5e) du composant (4).

5. Dispositif connecteur selon la revendication 3, **caractérisé en ce que** le fond de la chape est susceptible de recevoir un moyen de rappel élastique (8) dont une extrémité (8a) est solidarisée dans l'épaisseur du disque médian et dont l'autre extrémité est en contact avec les doigts (4c) du composant (4), le logement recevant les doigts (4e) étant lisse et permettant la mise en tension du segment supérieur de l'arceau.

6. Dispositif connecteur selon la revendication 3, **caractérisé en ce que** le composant femelle (5) reçoit un moyen libre en rotation permettant d'adapter les orientations angulaires desdits segments les uns par rapport aux autres, ledit moyen étant un manchon-pivot (6) présentant intérieurement une collerette (6a) avec un rainurage intérieur (6b) autorisant le positionnement et la fixation des extrémités formant doigts de languettes disposées en prolongement d'un bossage (5h) établi sur le composant (5) de centrage dudit manchon-pivot, les moyens de butée étant établis dans une chambre intérieure (6d) du manchon-pivot pour recevoir en appui l'extrémité (1a1) du segment consécutif de l'arceau.

7. Dispositif connecteur selon la revendication 3, **caractérisé en ce que** la partie inférieure du bras a une forme de quille (4g) de bateau évitant un blocage des composants lors du dépliage.

8. Dispositif connecteur d'arceaux de tente, selon la revendication 1; **caractérisé en ce que** :
- l'élément mâle (9) et l'élément femelle (10), agencés pour autoriser leur pivotement entre eux sur 180° environ par lumières orientés (10d) et pions d'articulation (9f), présentent l'un des saillies profilées et opposées (9g) en partie médiane, et l'autre des évidements complémentaires (10h) établis sur les parois internes d'une chape (10e) portant les lumières orientées (10d), en vue du guidage en alignement des éléments connecteurs ;
- le verrouillage des éléments entre eux en position d'alignement s'opère en fin de course par clipsage des pions d'articulation (9f) dans les lumières (10d) ;
- l'élément mâle (9) et l'élément femelle (10) sont assujettis aux segments d'arceau (1a) avec indexation angulaire.

9. Dispositif connecteur d'arceaux selon la revendication 8, **caractérisé en ce que** la liaison angulaire entre les segments d'arceau (1a) et les éléments connecteurs (9 et 10) s'opère par emmanchement serré entre une portée d'extrémité (1a1) du segment présentant au moins un et de préférence deux méplats (1a2) en section, et un alésage (9a -10a) des éléments connecteurs présentant également au moins un et de préférence deux méplats (9c-10c) opposés ; le ou les méplats (9c-10c) ayant pour but d'augmenter la résistance à la torsion de l'arceau, et de ce fait, entraîner un positionnement automatique des connecteurs dans un plan vertical, et ils sont établis parallèlement à l'axe fictif de flexion des segments.

10. Dispositif connecteur selon la revendication 8, **caractérisé en ce que** le verrouillage par clipsage des éléments connecteurs entre eux s'opère par au moins une saillie (10d1) en partie inférieure des lumières orientées (10d) permettant le passage en force des pions d'articulation (9f) puis leur retenue au fond des lumières.

11. Dispositif connecteur selon la revendication 8, **caractérisé en ce que** l'élément mâle (9) présente à l'opposé d'une portée cylindrique (9b), une portée étagée (9e) de profil en section semi-circulaire (9e1) du côté du fond (10e1) de la chape (10e), et un profil méplat (9e2) du côté opposé pour être engagée par son extrémité étagée (9e3) dans un évidement (10) formé par le fond (10e1) de la chape et une languette (10g) à l'opposé.

## Patentansprüche

1. Vorrichtung zur Verbindung von Zeltbögen, bestehend aus zwei Bauteilen (4-5) (9-10), welche miteinander zusammenkuppelbar sind gemäß einer Gestaltung und Verbindung in Form eines Kniegelenks, welches eine Positionierung der besagten Bauteile entweder in vertikaler Ebene oder in der Verlängerung entsprechend der Montage und der Spannung der Bogensegmente oder geschwenkt entsprechend einer zusammengeklappten Position der besagten Segmente ermöglicht,
wobei das männliche Bauteil (4-9) auf einer Seite seines Mittelteils ein Teil aufweist, das das Ende des oberen Segments aufnimmt, und auf der anderen Seite seines Mittelteils einen langen Arm aufweist, der mit Mitteln ausgestattet ist, welche die Schwenkung gegenüber dem weiblichen Bauteil (5-10) und seine Verriegelung in einer festen Position erlauben,
und wobei das weibliche Bauteil (5-10) auf einer Seite seines Mittelteils Mittel aufweist, welche die Befestigung eines unteren Segments erlauben, **dadurch gekennzeichnet, dass** das weibliche Bauteil auf der anderen Seite seines Mittelteils eine Gabelstückform (5b-10d) aufweist, welche V-förmig gestaltet ist und welche innen eine längliche V-förmige Aussparung besitzt, die die Positionierung, die Verschiebung des Arms des ersten Bauteils sowie dessen Schwenkung zulässt.

2. Verbindungsvorrichtung nach Anspruch 1, **dadurch gekennzeichnet, dass** das erste Bauteil (4) in seinem Mittelteil eine Scheibenform (4a) aufweist, auf deren einer Seite sich ein innen hohles Rohrteil (4b) befindet, das das Ende (1a1) des oberen Segments (1a) aufnimmt, und auf deren anderer Seite sich ein Arm (4c) großer Länge befindet, dessen freies Ende mit zwei hervorstehenden Fingern (4d) versehen ist, welche mit dem unteren Teil des Bauteils (5) zusammenpassen, und mit gegenüber der Mittelscheibe seitlich versetzten Fingern (4e), welche die Schwenkbarkeit gegenüber dem zweiten Bauteil und die Verriegelung in einer festen Position gewährleisten.

3. Verbindungsvorrichtung nach den Ansprüchen 1 und 2, **dadurch gekennzeichnet, dass** das zweite Bauteil (5) mit einer Mittelscheibe (5a) versehen ist, deren eine Seite Mittel zur Anbringung und frei drehbaren Befestigung einer Schwenkmuffe (6) aufweist, welche das Ende (1a2) des an den Bogen anschließenden Segments (1a) aufnimmt, und deren andere Seite eine Gabelstückform (5b) aufweist, deren Gestalt die Führung, das Umklappen und die Positionierung des Arms (4c) des Bausteils (4) erlaubt, wobei das besagte Gabelstück mit einer Aufnahme für die Positionierung und die Verriegelung der am Bauteil (4) angebrachten Finger (4e) versehen ist.

4. Verbindungsvorrichtung nach Anspruch 3,
**dadurch gekennzeichnet, dass** die Basis (5d) des Gabelstücks in der Verlängerung der Längsachse des besagten Bauteils oder in einem Winkel von 2 bis 5° bezüglich des besagten Bauteils angeordnet ist und eine Verlängerung in Form einer Aufnahme (5e) aufweist, welche zur Verriegelung die Finger (4e) des Bauteils (4) aufnehmen kann.

5. Verbindungsvorrichtung nach Anspruch 3, **dadurch gekennzeichnet, dass** der Boden des Gabelstücks ein elastisches Rückholmittel (8) aufnehmen kann, dessen eines Ende (8a) fest mit der Mittelscheibe verbunden ist und dessen anderes Ende mit den Fingern (4e) des Bauteils (4) in Kontakt ist, wobei die Aufnahme für die Finger (4e) glatt ist und es erlaubt, das obere Segment des Bogens unter Zugspannung zu setzen.

6. Verbindungsvorrichtung nach Anspruch 3, **dadurch gekennzeichnet, dass** das weibliche Bauteil (5) mit einem frei drehbaren Mittel versehen ist, welches die Anpassung der gegenseitigen Winkelstellung der besagten Segmente erlaubt, wobei das besagte Mittel eine Schwenkmuffe (6) ist, welche einen innenliegenden Bund (6a) mit einer Innenriffelung (6b) aufweist, welcher die Positionierung und Befestigung der fingerförmigen Enden von in der Verlängerung eines am Bauteil (5) angebrachten Ansatzes (5h) zur Zentrierung der besagten Schwenkmuffe angeordneten Zungen erlaubt, wobei in einer Innenkammer (6d) der Schwenkmuffe die Anschlagmittel zur Aufnahme des Endes (1a1) des anschließenden Bogensegments vorgesehen sind.

7. Verbindungsvorrichtung nach Anspruch 3, **dadurch gekennzeichnet, dass** der untere Teil des Arms eine Schiffskielform (4g) aufweist, um die Blockierung der Bauteile beim Ausklappen zu vermeiden.

8. Vorrichtung zur Verbindung von Zeltbögen nach Anspruch 1, **dadurch gekennzeichnet, dass**:
- das männliche Element (9) und das weibliche Element (10), die derart gestaltet sind, dass sie gegeneinander mittels richtungsorientierter Langlöcher (10d) und Gelenkzapfen (9f) um ca. 180° geschwenkt werden können, zum einen profilierte abgewandte Nocken (9g) im Mittelteil und zum andern zusätzliche Aussparungen (10h) in den Innenwänden eines die richtungsorientierten Langlöcher (10d) tragenden Gabelstücks (10e) aufweisen, um die Verbindungselemente beim Ausrichten zu führen;
- die Verriegelung der Elemente untereinander in ausgerichteter Position am Ende des Verschiebungswegs durch Einklinken der Gelenkzapfen (9f) in die Langlöcher (10d) erfolgt;
- das männliche Element (9) und das weibliche Element (10) den Bogensegmenten (1a) durch Winkelverriegelung zugeordnet sind.

9. Vorrichtung zur Verbindung von Zeltbögen nach Anspruch 8, **dadurch gekennzeichnet, dass** die Winkelverbindung zwischen den Bogensegmenten (1a) und den Verbindungselementen (9 und 10) durch Einpressen eines Auflageflächenendes (1a1) des Segments mit mindestens einer, vorzugsweise zwei, Querschnitts-Abflachungen (1a2) in eine Bohrung (9a-10a) der Verbindungselemente ebenfalls mit mindestens einer, vorzugsweise zwei gegenüberliegenden Abflachungen (9c-10c) erfolgt, hierbei hat die Abflachung bzw. die Abflachungen (9c-10c) zum Ziel, die Drehfestigkeit des Bogens zu erhöhen und dadurch eine automatische Positionierung der Verbindungen in einer vertikalen Ebene zu erhalten, wobei diese Abflachungen parallel zur fiktiven Biegungsachse der Segmente angeordnet sind.

10. Verbindungsvorrichtung nach Anspruch 8, **dadurch gekennzeichnet, dass** die Verriegelung durch Einklinken der Verbindungselemente untereinander durch mindestens einen Vorsprung (10d1) im unteren Teil der richtungsorientierten Langlöcher (10d) erfolgt, welcher den erzwungenen Durchlass der Gelenkzapfen (9f) und deren Rückhaltung am Ende der Langlöcher erlaubt.

11. Verbindungsvorrichtung nach Anspruch 8, **dadurch gekennzeichnet, dass** das männliche Element (9) auf der einer zylindrischen Auflagefläche (9b) abgewandten Seite eine abgestufte Auflagefläche (9e) aufweist, die auf der Seite des Bodens (10e1) des Gabelstücks (10e) ein halbkreisförmiges Querschnittsprofil (9e1) und auf der gegenüberliegenden Seite ein abgeflachtes Querschnittsprofil (9e2) besitzt, so dass es über sein abgestuftes Ende (9e3) in eine durch den Boden (10e1) des Gabelstücks und eine gegenüberliegende Zunge (10g) gebildete Aussparung (10) eingeführt werden kann.

## Claims

1. Connecting device for tent poles comprising two components (4-5), (9-10) which are capable of fitting into each other in a knuckle joint shaped configuration allowing said components to be positioned either in a vertical plane or as an extension corresponding to assembly and tensioning of the pole segments or to be swivelled, corresponding to a position in which said segments are folded,
the male component (4-9) having, on one side of its middle part, a part which accommodates the end of the upper segment and, on the other side of its middle part, a long arm designed with means allowing it to be articulated on the female component (5-10) and locked into position,
and the female component (5-10) having, on one side of the middle part, means making it possible to fix a lower segment, **characterised in that** the female component has, at the other end of its middle part, a fork joint shape (5b-10d) having a V shape with an internal oblong slot having a V shape making it possible to position, move and swivel the arm of the first component.

2. Connecting device as claimed in claim 1, **characterised in that** the middle part of the first component (4) has a disc shape (4a) with, on one side, an internally hollow tubular part (4b) which accommodates end (1a1) of upper segment (1a), said component having, on the other side, a long arm (4c) designed with its free end having two protruding fingers (4d) which fit onto the lower part of component (5) and protruding fingers (4e) in front of the central disc in order to ensure articulation on the second component and locking in position.

3. Connecting device as claimed in claims 1 and 2, **characterised in that** the second component (5) comprises a central disc (5a) with, on one side, means making it possible to fit and rotatably fix a swivelling sleeve (6) which accommodates the end (1a2) of consecutive segment (1a) of the pole and, on the other side, a profiled fork joint shape (5b) allowing arm (4c) of component (4) to be guided, swivelled and positioned, said fork joint being designed with a recess making it possible to position and lock fingers (4e) of component (4).

4. Connecting device as claimed in claim 3, **characterised in that** the base (5d) of the fork joint is in line with said component or at an angle of 2° to 5° relative to said component with an extension in the form of a recess (5e) allowing the locking of the fingers (4e) of component (4).

5. Connecting device as claimed in claim 3, **characterised in that** the bottom of the fork joint is capable of accommodating an elastic return means (8), one end of which (8a) is joined to the middle disc and, the other end of which is in contact with fingers (4e) of component (4), the recess that accommodates fingers (4e) being smooth and making it possible to tension the upper segment of the pole.

6. Connecting device as claimed in claim 3, **characterised in that** the female component (5) accommodates a freely rotating means making it possible to adapt the angular orientation of said segments relative to each other, said means being a swivelling sleeve (6) having an internal collar (6a) with grooving (6b) making it possible to position and fix the ends of finger shaped tabs arranged as an extension of a bump (5h) on the component (5) used to centre said swivelling sleeve, limit stop means being provided on an internal chamber (6d) of the swivelling sleeve in order to support the end (1a1) of the consecutive segment of the pole.

7. Connecting device as claimed in claim 3, **characterised in that** the lower part of the arm has a boat keel shape (4g) which prevents the components jamming when they are unfolded.

8. Tent pole connecting device as claimed in claim 1, **characterised in that**:
- the male element (9) and female element (10) are designed to swivel relative to each other through roughly 180° thanks to angled slots (10d) and articulation studs (9f), one component having profiled projections (9g) on each side of its middle part, the other component having matching openings (10h) on the internal walls of a fork joint (10e) which has angled slots (10d) in order to guide and align the connector elements;
- the elements lock into each other when they are in alignment at the end of their travel by the articulation studs (9f) snapping into the slots (10d);
- the male element (9) and the female element (10) are controlled by the pole segments (1a) with angular indexing.

9. Tent pole connecting device as claimed in claim 8, **characterised in that** the angular linkage between the tent pole segments (1a) and the connector elements (9 and 10) is obtained by one end bearing surface (1a1) of the segment having a cross-section with at least one and preferably two flats (1a2) being pushed into a bore (9a-10a) of the connector elements which also have at least one and preferably two flats (9c-10c) (one on either side); the purpose of the flat of flats (9c-10c) being to increase the tent pole's torsional strength, hence producing automatic positioning of the connectors in a vertical plane and the flats being parallel to the theoretical bending axis of the segments.

10. Connecting device as claimed in claim 8, **characterised in that** snap-in locking together of the connector elements is obtained by at least one protrusion (10d1) on the lower part of the angled slots (10d) allowing articulation studs (9f) to be forced in and then retained at the bottom of the slots.

11. Connecting device as claimed in claim 8 **characterised in that** the male element (9) has, on the other side of a cylindrical bearing surface (9b), a shouldered bearing surface (9e) of semi-circular cross section (9e1) at the bottom end (10e1) of fork joint (10e) and a flat shape (9e2) at the opposite end, whose shouldered end (9e3) fits into an opening (10) formed by the bottom (10e1) of the fork joint and opposite-facing tab (10g).
